# EUROPÄISCHE PATENTSCHRIFT

(11) **EP 0 595 056 B1**
(45) Veröffentlichungstag und Bekanntmachung des Hinweises auf die Patenterteilung: **17.01.1996**
(21) Anmeldenummer: 93115859.6
(22) Anmeldetag: 01.10.1993
(51) Int. Cl.: B63H 11/16, F42B 19/26

(54) **Schiffsantriebseinrichtung mit einem durch eine Reaktion von Wasser mit einer Chemikalie erzeugten Strahl**
Watercraft propulsion by a jet produced by the reaction of water with a chemical
Propulsion de bateau à l'aide d'un jet creé par la réaction de l'eau avec un produit chimique

(30) Priorität: 24.10.1992 DE 4236043
(43) Veröffentlichungstag der Anmeldung: 04.05.1994
(73) Patentinhaber: DIEHL GMBH & CO., D-90478 Nürnberg (DE)
(72) Erfinder: Spurk, Joseph, Prof. Dr.-Ing., D-64732 Bad König (DE); Schleicher, Ulrich, Dr., D-91217 Hersbruck (DE); Schwarz, Wolfgang, D-90480 Nürnberg (DE)

(56) Entgegenhaltungen:
- US-A- 2 461 797
- US-A- 2 971 325
- US-A- 3 079 753
- US-A- 3 171 379

## Beschreibung

Die Erfindung betrifft eine Antriebseinrichtung gemäß dem Oberbegriff des Anspruches 1.

Eine derartige Antriebseinrichtung ist aus der DE-PS 3 435 076 als Vorrichtung nach Art eines Wasserkolben-Motors bekannt, bei dem periodisch erzeugte Reaktionsgasblasen in einem Düsenrohr einen Teil der eingeströmten Wassermasse abtrennen und der Stützwirkung einer unstetigen Düse entgegen ausstoßen. Obgleich dieses ventilfreie und deshalb verschleißarme Antriebskonzept sich trotz der dabei auftretenden instationären Abläufe an sich für hohe, kurzzeitig verfügbare Antriebsleistungen bewährt hat, weist es doch für den praktischen Einsatz eine Reihe von Nachteilen auf, die aus der diskontinuierlichen Arbeitsweise resultieren. Dazu gehört vor allem die hohe Geräuschentwicklung und die starke mechanische Beanspruchung der Konstruktion aufgrund der häufigen Lastwechsel; und der theoretisch erreichbare Wirkungsgrad eines solchen Wasserkolben-Motors wird tatsächlich dadurch spürbar reduziert, daß jeweils zwischen dem Ausstoß eines Wassersäulen-Teiles und dem Auffüllen des Rohres mit der Zuströmung durch die Düse hindurch vergleichsweise lange Totzeiten in Kauf zu nehmen sind.

In Erkenntnis dieser Gegebenheiten liegt der Erfindung die Aufgabe zugrunde, eine Antriebseinrichtung gattungsgemäßer Art zu schaffen, die zwar ebenfalls auf der Einwirkung eines Reaktionsproduktes auf einen Teil der Zuströmung in einem Rohr beruht, aber infolge kontinuierlich-stationärer Arbeitsweise bei verbessertem Wirkungsgrad eine geringere Beanspruchung der Konstruktion und ihrer Umgebung hervorruft.

Diese Aufgabe ist erfindungsgemäß im wesentlichen dadurch gelöst, daß die gattungsgemäße Antriebseinrichtung nach dem Kennzeichnungsteil des Anspruches 1 ausgelegt ist.

Dieser Antrieb arbeitet stationär also ohne bewegte Teile mittels eines kompressiblen Gemisches, das bei der Reaktion kleinster über den Wasserquerschnitt homogen verteilter Tropfen von Hydrofuel mit dem Wasser selbst entsteht. Dafür wird also die unmittelbar mit dem, aus dem Rohr auszutreibenden, Wasser reagierende Substanz (Hydrofuel) dafür eingesetzt, im Bereiche einer Querschnittserweiterung das eingeströmte Wasser durch intensiven Versatz mit kleinsten Reaktionsgasbläschen zu einem kompressiblen Mehrphasen-Medium umzuwandeln, das anschließend von einer Austrittsdüse komprimiert wird und danach ggf. in einem HeckDiffusor eine Verlangsamung der Strömung zur Druckerhöhung erfahren kann. Die nun stationäre Arbeitsweise ist nahezu geräuschlos und erbringt auch die Vorteile geringerer mechanischer Belastung der Antriebskonstuktion und reproduzierbarer, vom tiefenabhängigen Wasserdruck kaum noch beeinflußter, Prozeßabläufe.

Ein rasches und homogenes Durchsetzen des Wassers im Mischbereich mit kleinstens Reaktionsgasblasen wird gefördert, wenn die Zuströmung unmittelbar vor dem Mischbereich verlangsamt und dann im kurzen Mischbereich selbst stark verwirbelt wird, mit über den gesamten Querschnitt verteilten Einspritzdüsen für das Hydrofuel, das aus den Düsen mit wesentlichen Richtungskomponenten der Zuströmung entgegen ausgeblasen wird. Je höher die Druckdifferenz ist, mit der das Hydrofuel in den Mischbereich eingespritzt wird, desto feiner sind die Tropfen, die sich in dem, durch Strömungshindernisse in der Mischstrecke verwirbelten, Wasser verteilen sollen.

Das flüssige Hydrofuel kann unmittelbar achsparallel und/oder radial in die Mischstrecke eingespritzt werden. Es kann aber auch in einer Vorbrennkammer bereits zu einer Teilreaktion geführt worden sein, so daß Reaktionsgase zusammen mit stöchiometrisch überschüssigem (noch nicht oxyidiertem) Hydrofuel zur Erzeugung der kompressiblen Dreiphasen-Strömung eingespritzt wird. Die noch reaktionsfreudigen Bestandteile dieses Reaktionspartners reagieren dann in der Mischstrecke selbst zweckmäßigerweise mit Frischwasser, das ausgangsseitig hinter der Mischstrecke über ein Staurohr oder aus einem Vorratstank eingeleitet wird, um gewissermaßen durch den Effekt einer Nachverbrennung den Engergiegehalt der dort dann kompressiblen Strömung zu erhöhen. Generell kann auch die Reaktionsfreudigkeit des in eine Vorbrennkammer oder unmittelbar in das Wasser eingespritzten Hydrofuel durch (beispielsweise induktive) Erwärmung gesteigert werden.

Eine hinreichend lange Reaktionszeit in der Mischstrecke ergibt sich dadurch, daß das Hydrofuel der Zuströmung entgegen und/oder in einem Bereich verringerter Strömungsgeschwindigkeit in das Wasser eingespritzt wird. Die Einspritz-Düsengeometrie und Druckverhältnisse sollen möglichst kleine Hydrofuel-Tröpfchen hervorrufen, da diese sich im Wasser homogener und schneller verteilen und aufgrund reproduzierbarer Gestalt zu einer weitgehend unabhängig von den Druckverhältnissen im Wasser reproduzierbareren Reaktion führen, als große Hydrofuel-Tropfen. Außerdem würde bei zu großen Tropfen die Gefahr einer entzündlichen Knallgasbildung in der Mischstrecke entstehen können.

Durch die Reaktion des Hydrofuel mit dem Wasser wird also eine kompressible (Dreiphasen-) Strömung hervorgerufen, die dann -entgegen den Verhältnissen bei der inkompressiblen Wasserströmung- nach Art eines Unterschall-Stautriebwerkes arbeiten kann und außerdem den Vorteil erbringt, die Reibungsverluste des Wassers an den heckseitigen Düsenwänden zu verringern.

Während bei dem Antrieb nach der DE-PS 3 435 076 gemäß der DE-PS 3 435 075 ein fester Reaktionspartner in Zusammenwirken mit einem zusätzlichen flüssigen Reaktionspartner ein Reaktionsprodukt in das Wasser liefert, um die Wasserkolben-Abtrennung und -Verlagerung hervorzurufen, wird nach vorliegender Erfindung bevorzugt ein unmittelbar mit dem Wasser reagierender Reaktionspartner eingesetzt, der aufgrund flüssiger Konsistenz im Interesse rascher Durchmengung großvolumig in die verlangsamte und verwirbelte Zuströmung eingespritzt werden kann. Als besonders vorteilhaft hat sich hier die Verwendung von eutektisch gemischtem Natrium mit Kalium erwiesen, wie es als flüssige Legierung zur Reaktorkühlung in großtechnischem Maßstab preiswert verfügbar ist. Die große Reaktionsfreudigkeit von NaKₓ bedingt zwar auch eine sehr schnelle Korrosion in den Kontruktionsteilen, die unmittelbar damit in Berührung kommen. Insbesondere beim nur einmaligen militärischen Einsatz von Unterwasser-Laufkörpern (etwa nach Art von Torpedos) ist das aber nicht störend. Falls im speziellen Einsatzfall die Korrosionsanfälligkeit jedoch kritisch sein sollte, kann auch auf die intermetallische Verbindung NaK₂ zurückgegriffen werden, die bei üblichen Umgebungstemperaturen ebenfalls flüssig ist, sich also auch zum Einspritzen feiner Strahlen in die Mischstrecke bzw. zur teilweisen Vorweg-Reaktion in einer mit Wasser beschickten Vorbrennkammer eignet.

Zusätzliche Merkmale und Vorteile der Erfindung ergeben sich aus den weiteren Ansprüchen und, auch unter Berücksichtigung der Darlegungen in der Zusammenfassung, aus nachstehender Beschreibung von in der Zeichnung unter Beschränkung auf das Wesentliche stark abstrahiert und nicht ganz maßstabsgerecht skizzierten bevorzugten Realisierungsbeispielen zur erfindungsgemäßenLösung. In der Zeichnung zeigt:
Fig. 1 in Längsschnittdarstellung eine Schubzelle in einer ersten Ausführung hinsichtlich ihrer Mischstrecke,
Fig. 2 in der entsprechenden Darstellung einer Schubzelle in einer zweiten Ausführung,
Fig. 3 eine weitere Abwandlung einer entsprechenden Schubzelle und
Fig. 4 eine Hydrofuel-Einspritzanordnung nach Fig. 3 in Draufsicht in Anströmungsrichtung.

Die hydrodynamischen Antriebseinrichtungen 11 in Form von Hydrofuel-Schubzellen können, wie in Fig. 1 skizziert, an Halterungen 12 am Rumpf 13 eines Überwasser- oder Unterwasser-Fahrzeuges befestigt sein oder konzentrisch-ringförmig am Heck eines etwa torpedoähnlichen Unterwasserlaufkörpers als damit integrierte Antriebseinrichtung 11 ausgestaltet sein (vgl. Fig. 5 in DE-PS 3 435 076). Jedenfalls befindet sich die Antriebseinrichtung 11 selbst von einem inkompressiblen Medium umgeben, in der Regel von Wasser. Aus dem Umgebungswasser 14 erfolgt eine Zuströmung 15 in den als Diffusor 16 ausgelegten Einlaufbereich 17 der Antriebseinrichtung 11. Die sich aufweitende Querschnittsgeometrie im Einlaufbereich 17 führt zu einer Verringerung der Strömungsgeschwindigkeit unter damit einhergehender Druckerhöhung bei Erreichen der in Strömungsrichtung hinter dem Einlaufbereich 17 sich anschließenden Mischstrecke 18. In dieser wird aus der inkompressiblen Zuströmung 15 ein kompressibles Medium 20 in Form einer Mehrphasenströmung aus der Zuströmung 15 (im bevorzugten Beispielsfalle: Wasser) mit sehr starker Durchsetzung feiner Dampf- und Gasbläschen 21 geschaffen. Dafür sind am Übergang vom Einlaufbereich 17 zur Mischstrecke 18 für die Verwirbelung der verlangsamten Zuströmung 15 Strömungshindernisse 22 eingebaut, die zusammen mit einer Querschnittserweiterung 23 zu einer starken Totwasser-Verwirbelung der verlangsamten Zuströmung 15 führen. In diese, aufgrund zusätzlicher Querschnittserweiterung verlangsamt abdriftenden, Strömungswirbel 24 wird aus einem Vorratstank 25 mittels einer Pumpe 26 über Düsen 27 ein mit dem Fluid stark reagierendes Material, hier allgemein als Hydrofuel 28 bezeichnet, eingespritzt. Die Düsen 27 sind, zweckmäßigerweise unmittelbar an den Strömungshindernissen 22, so positioniert und orientiert, daß der gesamte Querschnitt der verlangsamten Zuströmung 15, bei möglichst geringen Geschwindigkeits-Komponenten in Abströmrichtung 29, von Hydrofuel-Strahlen 28 erfaßt wird. Das erbringt aufgrund ausreichender Verweilzeit der abdriftenden Strömungswirbel 24 die gewünschte Querschnittsausfüllung mit sehr vielen sehr kleinen Reaktionsgasbläschen 21, ehe das damit geschaffene kompressible Mehrphasen-Medium 20 in der sich in Strömungsrichtung anschließenden und verjüngenden Mischstrecken-Austrittsdüse 19 unter Druckabbau wieder beschleunigt wird und dann als Arbeitsstrahl 30 austritt. Für die Geschwindigkeitsreduzierung hinter der Austrittsdüse 19 kann sich ein Heckdiffusor 31 anschließen.

Entscheidend für die Funktion der erfindungsgemäßen Antriebseinrichtung 11 ist also, daß das zuströmende inkompressible Medium Wasser in der Mischstrecke 18 aufgrund der Reaktion des Hydrofuel 28 in ein möglichst homogenes, kompressibles Mehrphasengemisch 20 aus Wasser, Reaktionsgas (Wasserstoff) und Dampf umgesetzt wird. Erst dieses kompressible Mehrphasengemisch erlaubt Arbeit aufzunehmen bzw. - worauf es hier entscheidend darauf ankommt - Arbeit abzugeben.

In guter Näherung kann davon ausgegangen werden, daß aufgrund insoweit vernachlässigbarer Wärmeleitung im Wasser bis auf die Verdampfung am Rande der Reaktionsgasblasen eine Erwärmung des Wassers nicht stattfindet. Das Mehrphasen-Gemisch 20 führt auch zu stark reduzierten Reibungsverlusten, so daß abgangsseitig mit guter Näherung eine stationäre adiabate Strömung mit konstanten Phasengeschwindigkeiten aller Komponenten des Mehrphasen-Gemisches 20 über den gesamten Strömungsquerschnitt angenommen werden kann. Wenn in der Mischstrecke 18 hinreichend kleine Hydrofuel-Tröpfchen homogen verteilt ins Wasser eingebracht werden, führt das zu einer entsprechend schnellen stöchiometrischen Reaktion bis zur Verdampfung des Wassers an den Oberflächen der Reaktionsgasbläschen und damit zu isobarer Engergiezufuhr in der Mischstrecke 18. Die dort möglichst homogen verteilt ins Wasser eingebrachten kleinen Hydrofuel-Blasen sind aufgrund ihrer Stabilität relativ unempfindlich gegen eine Änderung des Umgebungsdruckes, weshalb ein derart aufbereitetes Gemisch reproduzierbarer und von der Wassertiefe weitgehend unabhängiger reagiert als die eingangs erwähnte große Blase zum Abtrennen eines Wasserkolbens aus der Zuströmung. Der sich am Bläschenvolumen bildende Wasserdampf ist ein wesentlicher Teil des wirksamen Arbeitsmediums, während das nicht verdampfte Wasser mit praktisch nicht erhöhter Temperatur wieder an die Umgebung ausgegeben wird. Der große Wasserüberschuß bewirkt als Stützmasse, daß das Arbeitsmedium seine Energie in der Antriebseinrichtung 11 auch tatsächlich abgeben kann, nicht einfach ohne nennenswerte Schuberzeugung verwirbelt wird. Der den Schub bestimmende Reaktionskammerdruck wird abgesehen von der Wassertiefe durch die Anströmgeschwindigkeit bestimmt und läßt sich durch richtungsabhängig wirkende Strömungshindernisse (mit geringem Widerstand in Strömungsrichtung bei hohem Widerstand entgegen der Strömungsrichtung) grundsätzlich steigern.

Die Ausführungsform der Antriebseinrichtung 11 nach Fig. 2 unterscheidet sich von derjenigen gemäß Fig. 1 vor allem darin, daß in der Mischstrecke 18 hinter der Querschnittserweiterung 23 eine Vorbrennkammer 32 für eine Teilverbrennung des aus dem Vorratstank 25 hineingepumpten Hydrofuel 28 vorgesehen ist, der zusätzlich zu dieser Beschickung mit dem zweiten Reaktionspartner gespeist wird, nämlich mit Wasser 33, das aus einem separaten Tank geliefert oder wie hier dargestellt über ein Rohr 37 aus der Zuströmung 15 abgezweigt werden kann. Das Reaktionsgemisch 34 wird aus der Vorbrennkammer 32 durch Düsen 27 eingesprüht, wo der verbliebene Rest des Hydrofuel 28 in diesem Reaktionsgemisch 34 weiter verbrennt. Diese Ergänzungsreaktion in der eigentlichen Mischstrecke 18 kann noch dadurch gefördert werden, daß wieder über großräumig verteilte Düsen 27 an Rippen und ähnlichen, gewöhnlich konstruktiv ohnehin erforderlichen, Strömungshindernissen 22 Hydrofuel 28 direkt in die Zuströmung 15 hinter der Querschnittserweiterung 23 eingesprüht wird.

Um einerseits die Verweilzeit der Zuströmung 15 in der Mischstrecke 18 und damit die Zeit für eine Reaktion zu vergrößern und andererseits frisches Reaktions-Wasser 33 für eine Restumsetzung im Interesse eines möglichst gasreichen Mediumns 20 verfügbar zu haben, wird zusätzliches Wasser 33 über einen Bypass 38 in den rückwärtigen Bereich der Mischstrekke 18, also hinter die strömungsgünstig ausgestaltete Vorbrennkammer 32 eingeführt. Das dient dort als Stützmasse und Nachverbrennungsmaterial für das bisher nur teilweise reagierte, also reaktionsfreudig gebliebene Zweiphasen-Medium 20 aus der Mischstrecke 18. Diese Ergänzungsreaktion hinter der Vorbrennkammer 32 führt zu einer Steigerung des Blasenvolumens mit Reaktionsgas und Wasserdampf.

Bei dem, insbesondere hinsichtlich der Strömungshindernisse 22 mit darin integrierten Hydrofuel-Einspritzdüsen 27, abgewandelten Ausführungsbeispiel nach Fig. 3 ist zur Erzeugung einer möglichst homogenen und raschen Reaktionsgasblasen-Verteilung in der kurzen Mischstrecke 18 hinter der Querschnittserweiterung 23 anstelle der koaxialzentralen Vorbrennkammer 32 nach Fig. 2 nun ein die Mischstrecke 18 koaxial umgebener Ringkanal 35 vorgesehen. Aus diesem werden dünne Rohre 36 gespeist, die sich parallel zu einem Ringkanal-Durchmesser und außerdem (in Richtung der Zuströmung 15 versetzt) quer dazu erstrecken und sämtlich beidseitig in den Ringkanal 35 münden. Aus diesem werden sie von Vorratstanks 25 mit gasförmigem oder vorzugsweise flüssigem Hydrofuel 28 gespeist, welches durch Düsen 27 der Zuströmung 15 entgegen, also in Richtung auf die unstetige Düse 28, in feinen Druckstrahlen austritt. Der Ringkanal 35 dient als Vorbrennkammer 32, wenn in ihm beispielsweise über ein Staurohr 37 etwas Wasser 33 eingeführt wird, weil das in die Mischstrecke 18 einzuspritzende Hydrofuel 28 bereits eine unvollkommene Vorverbrennung erfahren haben soll, um eine schnellere Reaktion in der Mischstrecke 18 selbst hervorzurufen. In diesem Falle kann es wieder zweckmäßig sein, zwischen der Mischstrecke 18 und der Austrittsdüse 19 über einen Bypass 38 Wasser 33 zur Verdämmung des Mediums 20 in der Mischstrecke 18 und zur Nachverbrennung der stochiometrisch überschüssigen Anteile an Hydrofuel 28 einzuführen-Anstelle der gekreuzt verlaufenden Speise-Rohre 36 können auch Ringrohre vorgesehen sein. Ringrohre sind in der Mischstrecke 18 mit Abstand zueinander angeordnet und weisen umfangsseitig Düsen für das Hydrofuel 28 auf. Derartige Ringrohre sind wesentlich strömungsgünstiger als die Speise-Rohre 36.

## Patentansprüche

1. Hydrodynamische Antriebseinrichtung, bei der durch die Reaktion eines Fuel, wie Na/K, mit Wasser in der Antriebseinrichtung selbst das Arbeitsmedium Gas erzeugbar ist,
mit einer Querschnittserweiterung (23) für die aus einer Austrittsdüse (19) auszutreibende Zuströmung (15)
und mit Einspritzdüsen für das Hydrofuel innerhalb einer in Strömungsrichtung (29) liegenden Mischstrecke (18)
**dadurch gekennzeichnet**,
daß die Einspritzdüsen (27) für Hydrofuel (28) über den Querschnitt der Mischstrecke (18) verteilt an Strömungshindernissen (22, 36) vorgesehen sind,
wobei die Einspritzdüsen feine Strahlen (28) von Hydrofuel derart eingespritzt werden, daß ein über den Strömungsquerschnitt homogen verteiltes Mehrphasengemisch aus Wasser und Gas entsteht und einen kontinuierlichen Arbeitsstrahl (30) mit einem stationären Schub erzeugt.

2. Antriebseinrichtung nach Anspruch 1,
dadurch gekennzeichnet,
daß der Expansionsraum hinter der Querschnittserweiterung (23) als eine in Strömungsrichtung liegende Mischstrecke (18) ausgelegt ist, in die feine Strahlen von Hydrofuel (28) derart eingespritzt werden, daß ein über den Strömungsquerschnitt homogen verteiltes Mehrphasengemisch aus Wasser und Gas entsteht und einen kontinuierlichen Arbeits-Strahl (30) mit einem stationären Schub erzeugt.

3. Antriebseinrichtung nach Anspruch 2,
dadurch gekennzeichnet,
daß vor der Verwirbelung der Zuströmung (15) ein der Mischstrecke (18) eine Verringerung der Strömungsgeschwindigkeit in einem Diffusor (16) erfolgt.

4. Antriebseinrichtung nach Anspruch 2 oder 3,
dadurch gekennzeichnet,
daß noch nicht umgesetztes Hydrofuel (28) in die Mischstrecke (18) eingesprüht wird.

5. Antriebseinrichtung nach Anspruch 2 oder 3,
dadurch gekennzeichnet,
daß im Bereich der Mischstrecke (18) eine Vorbrennkammer (32) für ein unterstöchiometrisches Reagieren des Hydrofuel (28) vorgesehen ist, das teilumgesetzt in die Mischstrecke (18) eingesprüht wird.

6. Antriebseinrichtung nach einem der vorangehenden Ansprüche,
dadurch gekennzeichnet,
daß zusätzlich Wasser (33) als Stütz- und Nachbrennmasse in den Übergangsbereich zwischen der Mischstrecke (18) und der sich anschließenden Austrittsdüse (19) eingeführt ist.

7. Antriebseinrichtung nach einem der vorangehenden Ansprüche,
dadurch gekennzeichnet,
daß eine strömungsgünstige geformte Vorbrennkammer (32) koaxial im Zentrum der Mischstrecke (18) gehaltert ist.

8. Antriebseinrichtung nach einem der Ansprüche 2 bis 6,
dadurch gekennzeichnet,
daß ein konzentrischer Ringkanal (35) um die Mischstrecke (18) herum als Vorbrennkammer (32) dient.

9. Antriebseinrichtung nach einem der vorangehenden Ansprüche,
dadurch gekennzeichnet,
daß eine im wesentlichen radiale und/oder der Zuströmung (15) entgegen orientierte achsparallele Einspritzung des noch nicht oder teilweise reagierten Hydrofuel (28) vorgesehen ist.

10. Antriebseinrichtung nach einem der vorangehenden Ansprüche,
dadurch gekennzeichnet,
daß Einspritz-Düsen (27) für Hydrofuel (28) über den Querschnitt der Mischstrecke (18) verteilt an Strömungshindernissen (22) vorgesehen sind.

11. Antriebseinrichtung nach einem der vorangehenden Ansprüche,
dadurch gekennzeichnet,
daß als Strömungshindernisse (22) und Träger von Einspritzdüsen (27) dienende, in gegeneinander versetzten Ebenen zueinander gekreuzt verlaufende Speise-Rohre (36) mit ihren Enden an einander gegenüberliegende Bereiche eines die Mischstrecke (18) konzentrisch umgebenden Ringkanales (35) angeschlossen sind.

12. Antriebseinrichtung nach Anspruch 1,
dadurch gekennzeichnet,
daß das Hydrofuel (28), vor seiner Reaktion mit Wasser (33) erwärmt wird.

## Claims

1. Hydrodynamic driving mechanism, in the case of which due to the reaction of a fuel, such as NaK, with water in the driving mechanism itself the working medium gas can be produced,
having a cross-sectional enlargement (23) for the influx (15) to be driven out from a discharge nozzle (19) and having injection nozzles for the hydrofuel inside a mixing section (18) which lies in the direction of flow (29),
**characterized in that**
injection nozzles (27) for hydrofuel (28) are provided distributed over the cross-section of the mixing section (18) on flow obstructions (22, 36),
whereby fine jets (28) of hydrofuel are injected by way of injection nozzles, in such a way that a multi-phase mixture of water and gas, homogeneously distributed over the cross-section of the flow, is produced and produces a continuous working jet (30) with a stationary thrust.

2. Driving mechanism according to Claim 1,
characterized in that
the expansion area behind the cross-sectional enlargement (23) is designed as a mixing section (18) lying in the direction of flow, into which fine jets of hydrofuel (28) are injected in such a way that a multi-phase mixture of water and gas which is homogeneously distributed over the cross-section of the flow is produced and produces a continuous working jet (30) with a stationary thrust.

3. Driving mechanism according to Claim 2,
characterized in that
before the swirling of the influx (15) in the mixing section (18) a reduction in the speed of the flow takes place in a diffusor (16).

4. Driving mechanism according to Claim 2 or 3,
characterized in that
hydrofuel (28) which has not yet been converted is sprayed into the mixing section (18).

5. Driving mechanism according to Claim 2 or 3,
characterized in that,
in the area of the mixing section (18), a precombustion chamber (32) is provided for a substoichiometric reaction of the hydrofuel (28), which is sprayed, partially converted, into the mixing section (18).

6. Driving mechanism according to one of the preceding claims,
characterized in that,
in addition, water (33) is introduced as supporting and afterburning mass into the transitional area between the mixing section (18) and the adjoining discharge nozzle (19).

7. Driving mechanism according to one of the preceding claims,
characterized in that
a precombustion chamber (32), streamlined in form, is held co-axially in the centre of the mixing section (18).

8. Driving mechanism according to one of Claims 2 to 6,
characterized in that
a concentric ring channel (35) around the mixing section (18) serves as precombustion chamber (32).

9. Driving mechanism according to one of the preceding claims,
characterized in that
a substantially radial and/or axially parallel injection - directed counter to the influx (15) - of the hydrofuel (28) which has not yet reacted or has only reacted in part is provided.

10. Driving mechanism according to one of the preceding claims,
characterized in that
injection nozzles (27) for hydrofuel (28) are provided distributed over the cross-section of the mixing section (18) on flow obstructions (22).

11. Driving mechanism according to one of the preceding claims,
characterized in that
feeder-pipes (36), serving as flow obstructions (22) and supports for injection nozzles (27), and which run on staggered planes and cross each other, are connected at their ends to opposite regions of a ring channel (35) which concentrically surrounds the mixing section (18).

12. Driving mechanism according to Claim 1,
characterized in that
the hydrofuel (28) is heated prior to its reaction with water (33).

## Revendications

1. Dispositif d'entraînement hydrodynamique, dans lequel , par la réaction d'un fioul tel que N/aK, avec de l'eau, le fluide de travail du gaz, peut être produit dans le dispositif d'entraînement lui-même, avec un élargissement de section transversale (23) pour le courant d'arrivée (15) à chasser d'une buse de sortie (19), et avec des buses d'injection pour l'hydrofioul à l'intérieur d'un parcours de mélange (18) situé dans le sens de l'écoulement (29), caractérisé en ce que les buses d'injection (27) pour l'hydrofioul (28) sont prévues réparties sur la section transversale du parcours de mélange (18) en des obstacles d'écoulement (22, 36), les buses d'injection injectant de fins jets (28) d'hydrofioul de manière qu'il se forme un mélange de plusieurs phases, réparties de manière homogène sur la section transversale d'écoulement, fait d'eau et de gaz, qui produit un jet de travail (30) continu avec une poussée fixe.

2. Dispositif d'entraînement selon la revendication 1, caractérisé en ce que le volume d'expansion derrière l'élargissement (23) de la section transversale est conçu en tant que parcours de mélange (18), situé dans le sens de l'écoulement, dans lequel de fins jets d'hydrofioul (28) sont injectés, de manière qu'il se forme un mélange de plusieurs phases d'eau et de gaz, réparti de manière homogène sur la section transversale d'écoulement, qui produit un jet de travail (30) continu avec une poussée fixe.

3. Dispositif d'entraînement selon la revendication 2 caractérisé en ce qu'avant la mise en turbulence du courant d'arrivée (15) dans le parcours de mélange (18), il se produit une réduction de la vitesse d'écoulement dans un diffuseur (16).

4. Dispositif d'entraînement selon les revendications 2 ou 3, caractérisé en ce que de l'hydrofioul (28) non encore transformé est vaporisé dans le parcours de mélange (18).

5. Dispositif d'entraînement selon les revendications 2 ou 3 caractérisé en ce que dans la zone du parcours de mélange (18) il est prévu une chambre de précombustion (32) pour une réaction sous-stoechiométrique de l'hydrofioul (28), qui est vaporisé partiellement transformé dans la parcours de mélange (18).

6. Dispositif d'entraînement selon l'une des revendications précédentes, caractérisé en ce que de l'eau (33) est introduite en supplément en tant que masse d'appui et de post-combustion dans la zone de transition entre le parcours de mélange (18) et la buse de sortie (19) qui s'y raccorde.

7. Dispositif d'entraînement selon l'une des revendications précédentes, caractérisé en ce qu'une chambre de précombustion (32), de forme favorable à l'écoulement, est maintenue coaxialement au centre de parcours de mélange (18).

8. Dispositif d'entraînement selon l'une des revendications 2 à 6 caractérisé en ce qu'un canal annulaire (35) concentrique autour du parcours de mélange (18) sert de chambre de précombustion (32).

9. Dispositif d'entraînement selon l'une des revendications précédentes, caractérisé en ce qu'il est prévu une injection sensiblement radiale et/ou d'axe parallèle, orientée à l'encontre du courant d'arrivée (15), de l'hydrofioul (28) n'ayant pas encore réagi ou ayant réagi partiellement.

10. Dispositif d'entraînement selon l'une des revendications précédentes caractérisé en ce que des buses d'injection (27) pour l'hydrofioul (28) sont prévues réparties sur la section transversale du parcours de mélange (18), en des obstacles d'écoulement (22).

11. Dispositif d'entraînement selon l'une des revendications précédentes caractérisé en ce que des tubes d'alimentation (36) servant d'obstacles d'écoulement (22) et de supports de buses d'injection (27), s'étendant croisés entre eux dans des plans décalés les uns par rapport aux autres sont raccordés, par leurs extrémités à des zones opposées l'une à l'autre d'un canal annulaire (35), entourant concentriquement le parcours de mélange (18).

12. Dispositif d'entraînement selon la revendication 1, caractérisé en ce que l'hydrofioul (28) est chauffé avant sa réaction avec l'eau (33).
